# EUROPÄISCHE PATENTSCHRIFT

(11) **EP 3 156 560 B1**
(45) Veröffentlichungstag und Bekanntmachung des Hinweises auf die Patenterteilung: **12.12.2018**
(21) Anmeldenummer: 16191157.3
(22) Anmeldetag: 28.09.2016
(51) Int. Cl.: E04F 19/06, E04F 13/06, E04F 13/04

(54) **PROFILLEISTE ZUR VERBINDUNG MIT EINER WAND UND EINEM FLÄCHENELEMENT**
PROFILE STRIP FOR JOINING TO A WALL AND A PLATE LIKE ELEMENT
PROFILÉ POUR RELIER A UN MUR ET UN ELEMENT DE SURFACE

(30) Priorität: 13.10.2015 DE 102015117391
(43) Veröffentlichungstag der Anmeldung: 19.04.2017
(73) Patentinhaber: Protektorwerk Florenz Maisch GmbH & Co. KG, 76571 Gaggenau (DE)
(72) Erfinder: Kaufmann, Gerhard, 76476 Bischweier (DE); Albrecht, Markus, 71397 Leutenbach (DE)
(74) Vertreter: Manitz Finsterwald Patentanwälte PartmbB

(56) Entgegenhaltungen:
- EP-A2- 1 621 693
- DE-U1-202013 011 085
- US-A1- 2007 107 348

## Beschreibung

Die Erfindung betrifft eine Profilleiste, die zur Verbindung mit einer Wand und einem Flächenelement ausgebildet ist. Die Profilleiste umfasst einen zur Befestigung an der Wand ausgebildeten ersten Profilabschnitt mit im Wesentlichen L-förmigem Querschnitt, welcher einen ersten Schenkel und einen zweiten Schenkel aufweist. Weiterhin umfasst die Profilleiste einen zur Aufnahme des Flächenelements ausgebildeten zweiten Profilabschnitt mit im Wesentlichen U-förmigem Querschnitt, welcher einen dritten Schenkel und einen vierten Schenkel umfasst, wobei die Schenkel insbesondere mittels eines Verbindungsabschnitts verbunden sind.

Derartige Profilleisten sind beispielsweise aus US2007/0107348A bekannt und werden beispielsweise dafür verwendet, Flächenelemente, wie Noppenbahnen bzw. Noppenfolien, Abdichtfolien, Anschlussbleche und dergleichen an einer Wand zu befestigen und zugleich einen Schutz z.B. vor dem Eindringen von Wasser in den Bereich zwischen Wand und Flächenelement zu realisieren. Die Profilleisten können hierfür an einem Putz anliegen und/oder mit eingeputzt werden, wobei insbesondere der erste Schenkel von Putz bedeckt wird. Bei solchen Profilleisten kann es sich schwierig gestalten, das Flächenelement über die gesamte Länge der Profilleiste gleichmäßig in den zweiten Profilabschnitt einzuführen. Zudem kann die Herstellung der durchaus komplexen Form der Profilleiste aufwendig und damit teuer sein.

Es ist die der Erfindung zugrundeliegende Aufgabe, eine Profilleiste der eingangs genannten Art anzugeben, die eine einfache Montage des Flächenelements gestattet und zugleich mit geringen Kosten herstellbar ist.

Diese Aufgabe wird durch eine Profilleiste gemäß Anspruch 1 dadurch gelöst, dass der erste Profilabschnitt und der zweite Profilabschnitt als separate miteinander verbindbare Teile ausgebildet sind.

Aufgrund der fluchtenden Anordnung der zweiten und dritten Schenkel können diese Schenkel eine Anlageebene bilden, die beispielsweise flächig an einer Wand anliegt. Das Flächenelement kann nun entlang der Wand verschoben werden, bis es korrekt innerhalb des zweiten Profilabschnitts positioniert ist. Hierbei ist von Vorteil, dass die Wand als Positionierhilfe dienen kann, wodurch die Montage des Flächenelements in der Profilleiste vereinfacht wird.

Der erste Schenkel und der Verbindungsabschnitt können aneinander anliegen und/oder ineinander übergehen, wodurch im Bereich des ersten Schenkels bzw. des Verbindungsabschnitts ein Übergang zwischen dem ersten Profilabschnitt und dem zweiten Profilabschnitt geschaffen wird. Insbesondere bei einer zweiteilig ausgebildeten Profilleiste, bei welcher der erste Profilabschnitt und der zweite Profilabschnitt aus separaten Teilen geformt sind, kann sich so die Möglichkeit ergeben, im Bereich des ersten Schenkels bzw. des Verbindungsabschnitts den ersten Profilabschnitt und den zweiten Profilabschnitt aneinander zu befestigen. Hierdurch können der erste Profilabschnitt und der zweite Profilabschnitt separat voneinander hergestellt werden, wodurch sich die Herstellungskosten der Profilleiste deutlich senken lassen. Die Profilleiste ist folglich wirtschaftlicher produzierbar.

Statt an eine Wand kann die Profilleiste beispielsweise auch an ein Wärmedämmverbundsystem (WDVS) und dergleichen angebracht werden. Für eine insbesondere provisorische Anbringung kann z.B. Ansetzmörtel verwendet werden. Bevorzugte Ausführungsformen der Erfindung sind der Beschreibung, den Zeichnungen sowie den Unteransprüchen zu entnehmen.

Gemäß einer ersten vorteilhaften Ausführungsform umfasst der zweite Profilabschnitt einen Aufnahmeabschnitt und ist der erste Profilabschnitt in den Aufnahmeabschnitt eingesteckt, wobei der Verbindungsabschnitt insbesondere zwischen dem Aufnahmeabschnitt und dem dritten oder vierten Schenkel angeordnet ist. Anders ausgedrückt ist der zweite Profilabschnitt derart geformt, dass ein Aufnahmeabschnitt gebildet wird. In den Aufnahmeabschnitt kann der erste Profilabschnitt insbesondere in Längsrichtung der Profilleiste z.B. eingesteckt oder eingeschoben werden. Alternativ kann die Verbindung zwischen den Profilabschnitten auch durch Einklipsen oder Einklicken hergestellt werden.

Die Fertigstellung der vollständigen Profilleiste aus dem ersten Profilabschnitt und dem zweiten Profilabschnitt ist damit auf einfache Weise mittels Einschieben oder Einklipsen bzw. Einklicken möglich, wodurch die Herstellungskosten der Profilleiste gering gehalten werden können. Zudem ist beim Einschieben von Vorteil, dass ein Verlängern der Profilleiste möglich ist, indem ein Versatz in Längsrichtung der Profilleiste zwischen dem ersten Profilabschnitt und dem zweiten Profilabschnitt erzeugt wird, wodurch weitere erste und/oder zweite Profilabschnitte mit der Profilleiste verbunden werden können.

Bei einer derartigen Verlängerung der Profilleiste kann zusätzlich ausgenutzt werden, dass die Stöße der ersten und zweiten Profilabschnitte (d.h. die Stellen an welchen zwei erste Profilabschnitte oder zwei zweite Profilabschnitte aufeinander treffen) versetzt zueinander angeordnet werden können. Hierdurch kann sich eine erhöhte Dichtigkeit der Profilleiste gegen eindringendes Wasser oder andere Flüssigkeiten ergeben.

Bevorzugt liegt der Aufnahmeabschnitt bezüglich des Verbindungsabschnitts dem dritten und/oder dem vierten Schenkel gegenüber. Dies bedeutet, dass in einer üblichen Anwendung, in welcher der erste Profilabschnitt an einer Wand weiter oben als der zweite Profilabschnitt angeordnet ist, der Aufnahmeabschnitt ebenfalls weiter oben angeordnet ist als der Verbindungsabschnitt. Der Aufnahmeabschnitt kann dann beispielsweise mit eingeputzt und auf diese Weise von Putz verdeckt werden.

Gemäß einer alternativen Ausführungsform kann der Aufnahmeabschnitt auch von dem ersten Profilabschnitt gebildet werden. In diesem Fall wird dann ein Befestigungsabschnitt des zweiten Profilabschnitts in den Aufnahmeabschnitt des ersten Profilabschnitts eingesteckt.

Bevorzugt geht der Verbindungsabschnitt in den Aufnahmeabschnitt über, wobei der Aufnahmeabschnitt sich von dem dritten Schenkel weg über den vierten Schenkel hinaus erstreckt, sich anschließend von dem vierten Schenkel weg erstreckt und sich nachfolgend dem zweiten Schenkel annähert. Der Aufnahmeabschnitt kann also zumindest zwei winklige Umbiegungen aufweisen, durch welche der Aufnahmeabschnitt im Querschnitt etwa eine parallelogrammartige Form umfassen kann.

Aufgrund der winkligen Umbiegungen kann der Aufnahmeabschnitt zugleich als Tropfkante dienen. Hierzu kann der Aufnahmeabschnitt sich weiter von der durch den zweiten und den dritten Schenkel definierten Anlageebene weg erstrecken als der erste und der vierte Schenkel. Der Verbindungsabschnitt geht allgemein gesprochen also in den Aufnahmeabschnitt und damit in die Tropfkante über. Die Tropfkante kann von einer der winkligen Umbiegungen definiert sein, die einen Winkel von maximal 90°, bevorzugt von etwa 75°, aufweist und somit eine "spitze" Tropfkante bildet. Vorteilhafterweise kann die Tropfkante zugleich als Putzabzugskante dienen, wobei die Tropfkante bzw. die Putzabzugskante etwa 15 mm von der Anlageebene entfernt sein kann.

Gemäß einer weiteren vorteilhaften Ausführungsform geht der erste Schenkel in einen Befestigungsabschnitt über, der an den Aufnahmeabschnitt angepasst ist und zumindest bereichsweise an dem Aufnahmeabschnitt anliegt. Allgemein gesagt kann der erste Profilabschnitt also einen Befestigungsabschnitt aufweisen, der an den Aufnahmeabschnitt angepasst ist und in den Aufnahmeabschnitt eingeschoben, eingeklipst oder eingeklickt ist. Bevorzugt ist der Befestigungsabschnitt derart angeordnet, dass der erste Schenkel in den Befestigungsabschnitt übergeht.

Insbesondere kann der Befestigungsabschnitt ebenfalls zwei winklige Umbiegungen aufweisen.

Um die Befestigung des ersten Profilabschnitts an dem zweiten Profilabschnitt weiter zu verstärken kann der erste Profilabschnitt eine Aufnahmetasche umfassen, in die ein Vorsprung des zweiten Profilabschnitts hineinragt. Beispielsweise kann der zweite Schenkel die Aufnahmetasche umfassen, in welche bevorzugt eine rechtwinklige Umbiegung des dritten Schenkels hineinragt. Die Umbiegung des dritten Schenkels kann auch einen Winkel von kleiner 90°, z.B. 60°, mit der Anlageebene einschließen, wobei die Umbiegung an einer Knickstelle insbesondere abgerundet sein kann. Die Aufnahmetasche kann zweiseitig an der rechtwinkligen Umbiegung anliegen, wodurch die Verbindung von erstem und zweitem Profilabschnitt zusätzlich gegen Relativbewegungen der Profilabschnitte zueinander in Richtung senkrecht zu der Einschubrichtung des ersten Profilabschnitts in den zweiten Profilabschnitt gesichert wird. Die Profilleiste kann hierdurch zusätzlich versteift werden, wobei ein Einschieben oder Einklipsen bzw. Einklicken der Profilabschnitte ineinander weiter möglich bleibt.

Insbesondere kann die Aufnahmetasche einen Hohlraum definieren, der sich im Querschnitt im Wesentlichen senkrecht zu der Verlaufsrichtung des zweiten Schenkels erstreckt. Die Größe des Hohlraums kann an die Größe des durch die rechtwinklige Umbiegung definierten umgebogenen Bereichs angepasst sein.

Gemäß einer weiteren vorteilhaften Ausführungsform ist an dem Aufnahmeabschnitt eine Kante angebracht, die sich im Querschnitt im Wesentlichen in der Erstreckungsrichtung des zweiten Schenkels erstreckt und als Putzabzugskante ausgebildet ist. Die Kante kann also in der üblichen Einbauposition der Profilleiste nach oben verlaufen, d.h. in Richtung eines Putzes der Wand ausgerichtet sein. Die Kante kann dabei soweit von der Anlageebene entfernt sein, dass durch den Abstand zwischen Kante und Anlageebene eine übliche Putzdicke, beispielsweise 10 mm, definiert wird. Beim Einputzen der Profilleiste kann der Putz auf einfache Weise an der Kante oder an der oben erwähnten Tropfkante abgezogen werden, wodurch zwischen zwei Putzdicken ausgewählt werden kann.

Alternativ oder zusätzlich umfasst der erste Schenkel einen Vorsprung, welcher sich im Querschnitt im Wesentlichen parallel zu der Verlaufsrichtung des zweiten Schenkels erstreckt und als Putzabzugskante ausgebildet ist. Der Vorsprung kann also dieselbe Funktion der Putzabzugskante erfüllen, wie die voranstehend beschriebene Kante. Alternativ kann die Putzabzugskante auch an dem Verbindungsabschnitt angebracht sein bzw. aus dem Verbindungsabschnitt hervorgehen.

Bevorzugt ist der dritte Schenkel länger als der vierte Schenkel ausgebildet. Der dritte Schenkel, der üblicherweise an der Wand anliegt, erlaubt es auf diese Weise, das Flächenelement einfacher in den zweiten Profilabschnitt einzuführen. Die Handhabung der Profilleiste wird damit erleichtert.

Besonders bevorzugt weist der dritte und/oder der vierte Schenkel jeweils eine Abkantung auf, welche einen Öffnungswinkel zwischen dem dritten und dem vierten Schenkel vergrößert. Dies bedeutet, dass der dritte und/oder der vierte Schenkel in ihren jeweiligen Endbereichen voneinander weg gebogen sind, d.h. voneinander weg verlaufen, und auf diese Weise eine Öffnung zwischen den Schenkeln vergrößern.

In einem Bereich zwischen dem Verbindungsabschnitt und den Abkantungen können der dritte und der vierte Schenkel derart geformt sein, dass ein Abstand zwischen dem dritten und dem vierten Schenkel mit größer werdender Distanz zu dem Verbindungsabschnitt geringer wird. Aufgrund des abnehmenden Abstands können der dritte und der vierte Schenkel eine Klammerwirkung bzw. Klemmwirkung entfalten und so das Flächenelement, d.h. z.B. eine Noppenbahn, gegen ein unbeabsichtigtes Herausrutschen aus dem zweiten Profilabschnitt sichern. Insbesondere können der dritte und der vierte Schenkel hierfür elastisch relativ zueinander verbiegbar sein. Die Position der Abkantung kann dabei jeweils so gewählt werden, dass zwei Noppenreihen der Noppenbahn zwischen dem dritten und dem vierten Schenkel aufgenommen und eingeklemmt werden können.

Gemäß einer weiteren vorteilhaften Ausführungsform weist der dritte Schenkel eine Sollbruchstelle auf. Die Sollbruchstelle ist insbesondere benachbart oder angrenzend zu dem Verbindungsabschnitt angeordnet. Mittels der Sollbruchstelle kann der dritte Schenkel nahezu vollständig entfernt werden, beispielsweise durch Durchtrennen mit einem Messer oder durch einfaches Abbrechen. Die Profilleiste weist im Querschnitt nach dem Entfernen des dritten Schenkels in etwa eine Z-Form auf, die für bestimmte Anwendungen, wie das Einfassen von Bitumenabdichtbahnen oder von Abdichtfolien, benötigt werden kann. Das mögliche Einsatzgebiet der Profilleiste kann auf diese Weise vergrößert werden. Bei der Sollbruchstelle kann es sich beispielsweise um eine Nut, eine Perforation oder eine andere Materialverjüngung in dem dritten Schenkel handeln. Alternativ oder zusätzlich kann die Sollbruchstelle auch aus einem Material gebildet werden, das von dem übrigen Material des zweiten Profilabschnitts unterschiedlich ist, beispielsweise aus einem Weich-PVC. Die Sollbruchstelle kann dementsprechend z.B. eine Extrusion und insbesondere eine Nut aus Weich-PVC umfassen.

Gemäß einer weiteren vorteilhaften Ausführungsform umfasst eine von dem zweiten Schenkel definierte Fläche Aussparungen. Die Aussparungen können in Form von kreisförmigen Löchern vorgesehen sein, durch welche beim Einputzen der Profilleiste Putz oder Mörtel hindurchtreten kann, um die Profilleiste an einer Wand zu befestigen. Die von dem zweiten Schenkel definierte Fläche kann zudem ein Gewebe und/oder ein Netz umfassen, welches ebenfalls von Putz bedeckt werden kann. Das Gewebe kann mittels Schweißen, Kleben, Laminieren oder Nähen mit dem zweiten Schenkel verbunden werden. Außerdem können in dem zweiten Schenkel Löcher vorhanden sein, die an Nägel oder Schrauben angepasst sind, wodurch sich die Profilleiste mit Nägeln oder Schrauben provisorisch oder dauerhaft an einem Untergrund befestigen lässt.

Weiter bevorzugt umfasst eine von dem vierten Schenkel definierte Fläche Aussparungen, welche insbesondere benachbart zu dem Verbindungsabschnitt angeordnet sind. Die Aussparungen können als kreisförmige Lüftungslöcher ausgebildet sein, die entlang einer geraden Linie angeordnet sind. Die Lüftungslöcher haben die Funktion, z.B. an einer Noppenfolie aufsteigende Feuchtigkeit aus dem zweiten Profilabschnitt austreten zu lassen. Eine Schädigung durch Feuchtigkeit oder ein Rückstau von Feuchtigkeit kann damit unterbunden werden.

Gemäß einer weiteren vorteilhaften Ausführungsform ist an dem dritten Schenkel und/oder an dem vierten Schenkel jeweils ein Vorsprung angebracht, der einen Anschlag für das Flächenelement bildet. Die Vorsprünge können jeweils in einem Endbereich des dritten und/oder vierten Schenkels angeordnet sein, der an den Verbindungsabschnitt angrenzt. Dies bedeutet, dass der oder die Vorsprünge ein Vorschieben des Flächenelements bis zu dem Verbindungsabschnitt unterbinden können. Auf diese Weise wird durch die Vorsprünge ein Lüftungskanal offengehalten, der es insbesondere ermöglicht, dass Feuchtigkeit zu den oben beschriebenen Lüftungsöffnungen in dem vierten Schenkel gelangen und dort austreten kann.

Die die Anschläge bildenden Vorsprünge können im Querschnitt etwa quadratisch ausgebildet und/oder jeweils so orientiert sein, dass sie zwischen dem dritten und dem vierten Schenkel angeordnet sind. Die Anschläge können die Montage des Flächenelements erleichtern, da sie eine definierte Endposition des Flächenelements vorgeben können, wodurch insbesondere starre Flächenelemente auf einfache Weise relativ zu der Profilleiste ausgerichtet werden können. Die Position der Anschläge kann zudem so gewählt sein, dass zwei Noppenreihen einer Noppenbahn in dem zweiten Profilabschnitt aufgenommen werden können.

Gemäß einer weiteren vorteilhaften Ausführungsform erstreckt sich der Verbindungsabschnitt von dem dritten Schenkel weg über den vierten Schenkel hinaus, um eine Tropfkante zu bilden. Die Tropfkante kann also auch unabhängig von dem Aufnahmeabschnitt gebildet sein. Alternativ oder zusätzlich kann die Tropfkante auch einen Vorsprung umfassen, der sich parallel zu der Anlageebene von dem Verbindungsabschnitt zu den Lüftungsöffnungen hin erstreckt und die Lüftungsöffnungen so vor Schlagregen schützen kann.

Besonders bevorzugt schließt der Verbindungsabschnitt mit dem zweiten Schenkel einen stumpfen Winkel ein. Insbesondere ist der Winkel größer als 100°, bevorzugt größer oder gleich 105°. Dies bedeutet, dass in einem Übergangsbereich zwischen dem ersten Profilabschnitt und dem zweiten Profilabschnitt eine schräge Fläche angeordnet sein kann, die eine gute Wasserabführung ermöglicht. Die Wasserabführung erfolgt dabei insbesondere in Richtung der Tropfkante.

Alternativ kann der genannte Winkel auch zwischen dem ersten und dem zweiten Schenkel vorliegen.

Gemäß einer weiteren vorteilhaften Ausführungsform sind der erste Profilabschnitt und der zweite Profilabschnitt aus unterschiedlichen Materialien geformt. Beispielsweise kann der erste Profilabschnitt aus einem Metall, insbesondere aus Blech, Kupfer, rostfreiem Stahl, Aluminium und dergleichen gebildet sein. Die Herstellung aus einem Metall erhöht die mechanische Steifigkeit und Stabilität der Profilleiste und bietet zudem ein wertiges Aussehen. Der zweite Profilabschnitt kann aus Kunststoff, beispielsweise PVC (Polyvinylchlorid) gebildet sein. Die Ausbildung aus Kunststoff ermöglicht eine besonders einfache Herstellung des zweiten Profilabschnitts und verhindert eine Korrosion des zweiten Profilabschnitts.

Alternativ kann auch der erste Profilabschnitt aus einem Kunststoff wie PVC und /oder der zweite Profilabschnitt aus einem der genannten Metalle oder einer Metalllegierung aufgebaut sein. Sofern die Profilleiste aus zwei separaten Teilen für den ersten Profilabschnitt und den zweiten Profilabschnitt aufgebaut ist, können die unterschiedlichen Materialien für die Profilabschnitte "gegeneinander arbeiten", d.h. sich bei unterschiedlicher Ausdehnung infolge von Temperaturänderungen gegeneinander verschieben.

Gemäß einer weiteren vorteilhaften Ausführungsform umfasst der zweite Schenkel, insbesondere an seinem dem ersten Schenkel abgewandten Endbereich, eine doppelte Abkantung. Die doppelte Abkantung kann einen Bereich des zweiten Schenkels schaffen, der sich planparallel zu der Anlageebene erstreckt. Aufgrund der doppelten Abkantung kann die Steifigkeit der Profilleiste erhöht werden. Nachfolgend wird die Erfindung rein beispielhaft unter Bezugnahme auf die Zeichnungen beschrieben. Es zeigen:
- Fig. 1: eine erfindungsgemäße Profilleiste in einer Querschnittsansicht;
- Fig. 2: die Profilleiste von Fig. 1 in einer Frontalansicht;
- Fig. 3: die Profilleiste von Fig. 1 in einer perspektivischen Darstellung;
- Fig. 4: eine weitere jedoch nicht erfindungsgemäße Profilleiste;
- Fig. 5: die Profilleiste von Fig. 4 in einer Frontalansicht; und
- Fig. 6: die Profilleiste von Fig. 4 in einer perspektivischen Darstellung.

Fig. 1 zeigt eine Profilleiste 10 in einer Querschnittsansicht, welche zur Aufnahme eines (nicht gezeigten) Flächenelements ausgebildet ist. Die Profilleiste 10 ist zur Anlage an einer (ebenfalls nicht gezeigten) ebenen Wand ausgebildet und umfasst in einem (in der Figur) oberen Bereich einen ersten Profilabschnitt 12 und in einem unteren Bereich einen zweiten Profilabschnitt 14.

Der erste Profilabschnitt 12 umfasst einen ersten Schenkel 16 der kürzer ausgebildet ist als ein zweiter Schenkel 18. Der erste Schenkel 16 und der zweite Schenkel 18 schließen einen Winkel α von 105° ein.

Der zweite Profilabschnitt 14 weist einen dritten Schenkel 20 auf, der fluchtend mit dem zweiten Schenkel 18 angeordnet ist. Der zweite und der dritte Schenkel 18, 20 definieren gemeinsam eine (nicht gezeigte) Anlageebene. Der dritte Schenkel 20 ist mit einem vierten Schenkel 22 mittels eines Verbindungsabschnitts 24 verbunden, wobei der dritte Schenkel 20 sich in seiner Längserstreckung weiter von dem Verbindungsabschnitt 24 weg erstreckt als der vierte Schenkel 22.

Der Verbindungsabschnitt 24 geht an seinem dem dritten Schenkel 20 abgewandten Ende in einen Aufnahmeabschnitt 26 über, der einen ersten umgebogenen Bereich 28 und einen zweiten umgebogenen Bereich 30 aufweist. Der erste umgebogene Bereich 28 wird durch eine Biegung von 75° gebildet, welche eine Tropfkante 32 definiert. Der erste umgebogene Bereich 28 erstreckt sich parallel zu dem zweiten und dem dritten Schenkel 18, 20.

Der zweite umgebogene Bereich 30 erstreckt sich parallel zu dem Verbindungsabschnitt 24 und dem ersten Schenkel 16. Dementsprechend liegt zwischen dem ersten umgebogenen Bereich 28 und dem zweiten umgebogenen Bereich 30 ein Winkel von 105° vor.

Aus dem zweiten umgebogenen Bereich 30 erstreckt sich parallel zu dem zweiten und dem dritten Schenkel 18, 20 eine Putzabzugskante 34 von dem ersten Schenkel 16 weg. Die Putzabzugskante erstreckt sich auch von dem ersten Schenkel 16 zu dem zweiten umgebogenen Bereich 30, wodurch ein Eindringen von Putz in den von dem Verbindungsabschnitt 24 umschlossenen Bereich verhindert werden kann.

Der dritte Schenkel 20 und der vierte Schenkel 22 weisen jeweils einen Anschlag 36 auf, der eine definierte maximale Einschubtiefe für ein zwischen den dritten und den vierten Schenkel 20, 22 eingeschobenes Flächenelement definiert.

An der dem Verbindungsabschnitt 24 abgewandten Seite des Anschlags 36 des dritten Schenkels 20 ist in dem dritten Schenkel 20 eine Nut 38 vorgesehen, die als Sollbruchstelle dient.

Der dritte Schenkel 20 und der vierte Schenkel 22 erstrecken sich von dem Verbindungsabschnitt 24 weg und sind derart ausgebildet, dass sie sich mit größer werdendem Abstand von dem Verbindungsabschnitt 24 immer weiter annähern, bis an einer Stelle des dritten Schenkels 20 und des vierten Schenkels 22 jeweils eine Abkantung 40 vorgesehen ist, durch welche der dritte und der vierte Schenkel 20, 22 voneinander weg gebogen werden, wodurch der Abstand zwischen dem dritten Schenkel 20 und dem vierten Schenkel 22 nachfolgend wieder zunimmt. Durch die Abkantungen 40 wird jeweils ein abstehender Endbereich 41 des dritten und vierten Schenkels 20, 22 definiert.

Der dritte Schenkel 20 erstreckt sich beidseitig des Verbindungsabschnitts 24, wobei ein der Abkantung 40 abgewandtes Ende des dritten Schenkels 20 eine rechtwinklige Umbiegung 42 aufweist.

Der zweite Schenkel 18 erstreckt sich von einem freien Ende bis zu der rechtwinkligen Umbiegung 42 geradlinig und fluchtend mit dem dritten Schenkel 20 und liegt nachfolgend an der rechtwinkligen Umbiegung 42 an, wodurch der zweite Schenkel 18 eine Aufnahmetasche 43 bildet.

In den Figuren unterhalb der Aufnahmetasche 43 liegt der zweite Schenkel 18 an dem dritten Schenkel 20 an. In Richtung des Verbindungsabschnitts 24 geht der zweite Schenkel 18 in den ersten Schenkel 16 über, wobei der erste Schenkel 16 an dem Verbindungsabschnitt 24 und an dem Aufnahmeabschnitt 26 anliegt und der an dem Aufnahmeabschnitt 26 anliegende Bereich einen Befestigungsabschnitt 44 definiert. Der Befestigungsabschnitt 44 weist dementsprechend, wie der Aufnahmeabschnitt 26, zwei winklige Umbiegungen mit Winkeln von 75° und 105° auf.

Bei der Herstellung der Profilleiste 10 werden der erste Profilabschnitt 12 und der zweite Profilabschnitt 14 separat produziert. Anschließend werden der erste Profilabschnitt 12 und der zweite Profilabschnitt 14 ineinandergeschoben oder ineinander eingeklipst oder eingeklickt, wobei eine stabile Befestigung aufgrund des in den Aufnahmeabschnitt 26 eingreifenden Befestigungsabschnitts 44 und des um die rechtwinklige Umbiegung 42 herumlaufenden zweiten Schenkels 18 ermöglicht wird.

In Fig. 2 ist die Profilleiste 10 von Fig. 1 in einer Frontalansicht dargestellt. In dem zweiten Schenkel 18 sind zwei Reihen kreisförmiger Putzlöcher 46 vorgesehen, die ein Einputzen des ersten Profilabschnitts 12 ermöglichen.

In den vierten Schenkel 22 ist eine Reihe von Lüftungslöchern 48 eingebracht, die es ermöglichen, dass Feuchtigkeit austreten kann, die sich zwischen dem dritten Schenkel 20 und dem vierten Schenkel 22 gesammelt hat.

Fig. 3 zeigt die Profilleiste 10 von Fig. 1 und 2 in einer perspektivischen Ansicht. Es ist zu erkennen, dass der erste Profilabschnitt 12 aus einem anderen Material als der zweite Profilabschnitt 14 geformt ist. Der erste Profilabschnitt 12 ist aus Aluminium und der zweite Profilabschnitt 14 aus PVC hergestellt.

Bei der Verwendung der Profilleiste 10 wird der zweite Schenkel 18 mit Putz bedeckt, um die Profilleiste 10 an einer Wand zu befestigen. Anschließend kann zwischen den dritten und den vierten Schenkel 20, 22 ein Flächenelement, z.B. eine Noppenbahn, soweit eingeführt werden, bis die Noppenfolie an den Anschlägen 36 anliegt. Die Noppenfolie kann in dieser Position von dem dritten und dem vierten Schenkel 20, 22 mittels Klemmung gehalten werden.

Fig. 4 zeigt eine weitere jedoch nicht erfindungsgemäße Profilleiste 110, welche einstückig ausgebildet ist. Die Profilleiste 110 unterscheidet sich von der Profilleiste 10 gemäß Fig. 1 insbesondere darin, dass der erste Schenkel 16 und der Verbindungsabschnitt 14 identisch sind bzw. ineinander übergehen. Aus dem Verbindungsabschnitt 24 geht nach unten zudem eine Tropfkante 32 hervor, die als zusätzliche Putzabzugskante dient. Weiterhin erstreckt sich parallel zu dem zweiten Schenkel 18 eine Putzabzugskante 34, welche aus dem ersten Schenkel 16 hervorgeht.

Im Bereich eines freien Endes des zweiten Schenkels 18 ist eine doppelte Abkantung 50 vorgesehen, die die Stabilität der Profilleiste 110 erhöht. Der erste Schenkel 16 und der zweite Schenkel 18 weisen etwa die gleiche Länge auf.

In Fig. 5 ist die Profilleiste 110 aus Fig. 4 in einer Frontalansicht dargestellt. Im Unterschied zu der Profilleiste 10 von Fig. 2 ist zu erkennen, dass die Profilleiste 110 nur eine Reihe von Putzlöchern 46 aufweist. Dies liegt darin begründet, dass der zweite Schenkel 18 der Profilleiste 110 mit einem Gewebe 52 (Fig. 6) verbunden ist, um eine dauerhafte Verbindung mit dem Putz herzustellen.

Fig. 6 zeigt die Profilleiste 110 in einer perspektivischen Ansicht, wobei zu erkennen ist, dass das Gewebe 52 an dem zweiten Schenkel 18 befestigt ist. Der zweite Schenkel 18 und das Gewebe 52 werden mit Putz bedeckt, um die Profilleiste 110 an einer Wand zu befestigen. Anschließend kann - wie beschrieben - zwischen den dritten und den vierten Schenkel 20, 22 ein Flächenelement eingeführt werden, welches von der Profilleiste 110 gehalten wird.

### Bezugszeichenliste

- 10: Profilleiste
- 12: erster Profilabschnitt
- 14: zweiter Profilabschnitt
- 16: erster Schenkel
- 18: zweiter Schenkel
- 20: dritter Schenkel
- 22: vierter Schenkel
- 24: Verbindungsabschnitt
- 26: Aufnahmeabschnitt
- 28: erster umgebogener Bereich
- 30: zweiter umgebogener Bereich
- 32: Tropfkante
- 34: Putzabzugskante
- 36: Anschlag
- 38: Nut
- 40: Abkantung
- 41: abstehender Endbereich
- 42: rechtwinklige Umbiegung
- 43: Aufnahmetasche
- 44: Befestigungsabschnitt
- 46: Putzloch
- 48: Lüftungsloch
- 50: doppelte Abkantung
- 52: Gewebe
- 110: Profilleiste

- α: Winkel

## Patentansprüche

1. Profilleiste (10), die zur Verbindung mit einer Wand und einem Flächenelement ausgebildet ist, mit
einem zur Befestigung an der Wand ausgebildeten ersten Profilabschnitt (12) mit im Wesentlichen L-förmigem Querschnitt, welcher einen ersten Schenkel (16) und einen zweiten Schenkel (18) aufweist, und mit einem zur Aufnahme des Flächenelements ausgebildeten zweiten Profilabschnitt (14) mit im Wesentlichen U-förmigem Querschnitt, welcher einen dritten Schenkel (20) und einen vierten Schenkel (22) aufweist, wobei der dritte und der vierte Schenkel (20, 22) mittels eines Verbindungsabschnitts verbunden sind,
wobei der zweite Schenkel (18) und der dritte Schenkel (20) fluchtend miteinander angeordnet sind und zur Anlage an der Wand ausgebildet sind,
wobei der erste Schenkel (16) und der Verbindungsabschnitt (24) aneinander anliegen und/oder ineinander übergehen, **dadurch gekennzeichnet, dass** der erste Profilabschnitt (12) und der zweite Profilabschnitt (14) als separate miteinander verbindbare Teile ausgebildet sind.

2. Profilleiste (10) nach Anspruch 1,
**dadurch gekennzeichnet, dass**
der zweite Profilabschnitt (14) einen Aufnahmeabschnitt (26) umfasst und der erste Profilabschnitt (12) in den Aufnahmeabschnitt (26) eingesteckt ist, wobei der Verbindungsabschnitt (24) insbesondere zwischen dem Aufnahmeabschnitt (26) und dem dritten und/oder vierten Schenkel (20, 22) angeordnet ist.

3. Profilleiste (10) nach Anspruch 2,
**dadurch gekennzeichnet, dass**
der Verbindungsabschnitt (24) in den Aufnahmeabschnitt (26) übergeht, der sich von dem dritten Schenkel (20) weg über den vierten Schenkel (22) hinaus erstreckt, sich anschließend von dem vierten Schenkel (22) weg erstreckt und sich nachfolgend dem zweiten Schenkel (18) annähert.

4. Profilleiste (10) nach Anspruch 2 oder 3,
**dadurch gekennzeichnet, dass**
der erste Schenkel (16) in einen Befestigungsabschnitt (44) übergeht, der an den Aufnahmeabschnitt (26) angepasst ist und zumindest bereichsweise an dem Aufnahmeabschnitt (26) anliegt.

5. Profilleiste (10) nach einem der Ansprüche 2 bis 4,
**dadurch gekennzeichnet, dass**
an dem Aufnahmeabschnitt (26) eine Kante angebracht ist, die sich im Querschnitt im Wesentlichen in der Erstreckungsrichtung des zweiten Schenkels (16) erstreckt und als Putzabzugskante (34) ausgebildet ist.

6. Profilleiste (10) nach zumindest einem der vorstehenden Ansprüche,
**dadurch gekennzeichnet, dass**
der erste Schenkel (16) einen Vorsprung umfasst, welcher sich im Querschnitt im Wesentlichen parallel zu der Verlaufsrichtung des zweiten Schenkels (18) erstreckt und als Putzabzugskante (34) ausgebildet ist.

7. Profilleiste (10) nach zumindest einem der vorstehenden Ansprüche,
**dadurch gekennzeichnet, dass**
der dritte Schenkel (20) länger als der vierte Schenkel (22) ausgebildet ist.

8. Profilleiste (10) nach zumindest einem der vorstehenden Ansprüche,
**dadurch gekennzeichnet, dass**
der dritte und/oder der vierte Schenkel (20, 22) jeweils eine Abkantung (40) aufweist, welche einen Öffnungswinkel zwischen dem dritten und dem vierten Schenkel (20, 22) vergrößert.

9. Profilleiste (10) nach zumindest einem der vorstehenden Ansprüche,
**dadurch gekennzeichnet, dass**
der dritte Schenkel (20) eine Sollbruchstelle (38) aufweist.

10. Profilleiste (10) nach zumindest einem der vorstehenden Ansprüche,
**dadurch gekennzeichnet, dass**
eine von dem zweiten Schenkel (18) definierte Fläche Aussparungen (46) umfasst.

11. Profilleiste (10) nach zumindest einem der vorstehenden Ansprüche,
**dadurch gekennzeichnet, dass**
eine von dem vierten Schenkel (22) definierte Fläche Aussparungen (48) umfasst, welche insbesondere benachbart zu dem Verbindungsabschnitt (24) angeordnet sind.

12. Profilleiste (10) nach zumindest einem der vorstehenden Ansprüche,
**dadurch gekennzeichnet, dass**
an dem dritten Schenkel (20) und/oder an dem vierten Schenkel (22) jeweils ein Vorsprung angebracht ist, der einen Anschlag (36) für das Flächenelement bildet.

13. Profilleiste (10) nach zumindest einem der vorstehenden Ansprüche,
**dadurch gekennzeichnet, dass**
sich der Verbindungsabschnitt (24) von dem dritten Schenkel (20) weg über den vierten Schenkel (22) hinaus erstreckt, um eine Tropfkante (32) zu bilden.

14. Profilleiste (10) nach zumindest einem der vorstehenden Ansprüche,
**dadurch gekennzeichnet, dass**
der Verbindungsabschnitt (24) mit dem zweiten Schenkel (18) einen stumpfen Winkel (α), insbesondere einen Winkel von größer 100°, einschließt.

15. Profilleiste (10) nach zumindest einem der vorstehenden Ansprüche,
**dadurch gekennzeichnet, dass**
der erste Profilabschnitt (12) und der zweite Profilabschnitt (14) aus unterschiedlichen Materialien geformt sind,
und/oder dass der zweite Schenkel (18), insbesondere in seinem dem ersten Schenkel (16) abgewandten Endbereich, eine doppelte Abkantung (50) umfasst.

## Claims

1. A section rail (10) which is configured for connection to a wall and to a surface element, comprising
a first section portion (12) which is configured for fastening to the wall, which has a substantially L-shaped cross-section and which has a first limb (16) and a second limb (18); and
a second section portion (14) which is configured for a reception of the surface element, which has a substantially U-shaped cross-section and which has a third limb (20) and a fourth limb (22), with the third and fourth limbs (20, 22) being connected by means of a connection portion,
wherein the second limb (18) and the third limb (20) are arranged aligned with one another and are configured for contact with the wall; and
wherein the first limb (16) and the connection portion (24) contact one another and/or merge into one another,
**characterized in that**
the first section portion (12) and the second section portion (14) are configured as separate parts which are connectable to one another.

2. A section rail (10) in accordance with claim 1,
**characterized in that**
the second section portion (14) comprises a reception portion (26) and the first section portion (12) is plugged into the reception portion (26), with the connection portion (24) in particular being arranged between the reception portion (26) and the third limb and/or the fourth limb (20, 22).

3. A section rail (10) in accordance with claim 2,
**characterized in that**
the connection portion (24) merges into the reception portion (26) which extends away from the third limb (20) beyond the fourth limb (22), then extends away from the fourth limb (22) and subsequently approaches the second limb (18).

4. A section rail (10) in accordance with claim 2 or claim 3,
**characterized in that**
the first limb (16) merges into a fastening portion (44) which is adapted to the reception portion (26) and which at least regionally contacts the reception portion (26).

5. A section rail (10) in accordance with any one of the claims 2 to 4,
**characterized in that**
an edge is attached to the reception portion (26), said edge extending in cross-section substantially in the direction of extent of the second limb (18) and being configured as a plaster removal edge (34).

6. A section rail (10) in accordance with at least one of the preceding claims,
**characterized in that**
the first limb (16) comprises a projection which extends in cross-section substantially in parallel with the direction of extent of the second limb (18) and which is configured as a plaster removal edge (34).

7. A section rail (10) in accordance with at least one of the preceding claims,
**characterized in that**
the third limb (20) is longer than the fourth limb (22).

8. A section rail (10) in accordance with at least one of the preceding claims,
**characterized in that**
the third limb and/or the fourth limb (20, 22) respectively has/have a folded edge (40) which increases an opening angle between the third and fourth limbs (20, 22).

9. A section rail (10) in accordance with at least one of the preceding claims,
**characterized in that**
the third limb (20) has a desired breakage point (38).

10. A section rail (10) in accordance with at least one of the preceding claims,
**characterized in that**
a surface defined by the second limb (18) comprises cut-outs (46).

11. A section rail (10) in accordance with at least one of the preceding claims,
**characterized in that**
a surface defined by the fourth limb (22) comprises cut-outs (48) which are in particular arranged adjacent to the connection portion (24).

12. A section rail (10) in accordance with at least one of the preceding claims,
**characterized in that**
a projection which forms an abutment (36) for the surface element is respectively attached to the third limb (20) and/or to the fourth limb (22).

13. A section rail (10) in accordance with at least one of the preceding claims,
**characterized in that**
the connection portion (24) extends away from the third limb (20) beyond the fourth limb (22) to form a drip edge (32).

14. A section rail (10) in accordance with at least one of the preceding claims,
**characterized in that**
the connection portion (24) includes an obtuse angle (α), in particular an angle of greater than 100°, with the second limb (18).

15. A section rail (10) in accordance with at least one of the preceding claims,
**characterized in that**
the first section portion (12) and the second section portion (14) are formed from different materials;
and/or **in that** the second limb (18) comprises a double folded edge (50), in particular in its end region remote from the first limb (16).

## Revendications

1. Baguette profilée (10) réalisée pour la liaison avec une paroi et avec un élément surfacique, comportant
une première portion profilée (12) réalisée pour la fixation sur la paroi et présentant une section transversale sensiblement en forme de L, comprenant une première branche (16) et une seconde branche (18), et
une seconde portion profilée (14) réalisée pour le logement de l'élément surfacique et présentant une section transversale sensiblement en forme de U, comprenant une troisième branche (20) et une quatrième branche (22), la troisième et la quatrième branche (20, 22) étant reliées au moyen d'une portion de liaison,
dans laquelle
la seconde branche (18) et la troisième branche (20) sont agencées en alignement l'une avec l'autre et sont réalisées pour l'appui contre la paroi,
la première branche (16) et la portion de liaison (24) s'appuient l'une contre l'autre et/ou se transforment l'une en l'autre,
**caractérisée en ce que**
la première portion profilée (12) et la seconde portion profilée (14) sont réalisées sous forme de pièces séparées susceptibles d'être reliées l'une à l'autre.

2. Baguette profilée (10) selon la revendication 1,
**caractérisée en ce que**
la seconde portion profilée (14) comprend une portion de logement (26) et la première portion profilée (12) est enfichée dans la portion de logement (26), la portion de liaison (24) étant agencée en particulier entre la portion de logement (26) et la troisième et/ou la quatrième branche (20, 22).

3. Baguette profilée (10) selon la revendication 2,
**caractérisée en ce que**
la portion de liaison (24) se transforme en la portion de logement (26) qui s'étend en éloignement depuis la troisième branche (20) au-delà de la quatrième branche (22), puis s'étend en éloignement de la quatrième branche (22) et se rapproche ensuite de la seconde branche (18).

4. Baguette profilée (10) selon la revendication 2 ou 3,
**caractérisée en ce que**
la première branche (16) se transforme en une portion de fixation (44) qui est adaptée à la portion de logement (26) et qui s'appuie au moins localement contre la portion de logement (26).

5. Baguette profilée (10) selon l'une des revendications 2 à 4,
**caractérisée en ce que**
une arête est montée sur la portion de logement (26), qui s'étend en section transversale sensiblement en direction d'extension de la seconde branche (16) et qui est réalisée à titre d'arête de talochage d'enduit (34).

6. Baguette profilée (10) selon l'une au moins des revendications précédentes,
**caractérisée en ce que**
la première branche (16) comprend une saillie qui s'étend en section transversale sensiblement parallèlement à la direction d'extension de la seconde branche (18) et qui est réalisée à titre d'arête de talochage d'enduit (34).

7. Baguette profilée (10) selon l'une au moins des revendications précédentes,
**caractérisée en ce que**
la troisième branche (20) est réalisée plus longue que la quatrième branche (22).

8. Baguette profilée (10) selon l'une au moins des revendications précédentes,
**caractérisée en ce que**
la troisième et/ou la quatrième branche (20, 22) présente chacune une pliure (40) qui augmente un angle d'ouverture entre la troisième et la quatrième branche (20, 22).

9. Baguette profilée (10) selon l'une au moins des revendications précédentes,
**caractérisée en ce que**
la troisième branche (20) présente un emplacement destiné à la rupture (38).

10. Baguette profilée (10) selon l'une au moins des revendications précédentes,
**caractérisée en ce que**
une surface définie par la seconde branche (18) présente des échancrures (46).

11. Baguette profilée (10) selon l'une au moins des revendications précédentes,
**caractérisée en ce que**
une surface définie par la quatrième branche (22) présente des échancrures (48) qui sont disposées en particulier au voisinage de la portion de liaison (24).

12. Baguette profilée (10) selon l'une au moins des revendications précédentes,
**caractérisée en ce que**
une saillie respective est montée sur la troisième branche (20) et/ou sur la quatrième branche (22), qui constitue une butée (36) pour l'élément surfacique.

13. Baguette profilée (10) selon l'une au moins des revendications précédentes,
**caractérisée en ce que**
la portion de liaison (24) s'étend en éloignement depuis la troisième branche (20) au-delà de la quatrième branche (22), afin de former une arête anti-gouttes (32).

14. Baguette profilée (10) selon l'une au moins des revendications précédentes,
**caractérisée en ce que**
la portion de liaison (24) définit avec la seconde branche (18) un angle obtus (α), en particulier un angle supérieur à 100°.

15. Baguette profilée (10) selon l'une au moins des revendications précédentes,
**caractérisée en ce que**
la première portion profilée (12) et la seconde portion profilée (14) sont moulées en différents matériaux,
et/ou **en ce que** la seconde branche (18) comprend, en particulier dans la zone de son extrémité détournée de la première branche (16), une pliure double (50).
